# FASCICULE DE BREVET EUROPEEN

(11) **EP 0 143 279 B1**
(45) Date de publication et mention de la délivrance du brevet: **03.02.1988**
(21) Numéro de dépôt: 84111882.1
(22) Date de dépôt: 04.10.1984
(51) Int. Cl.: G04G 9/00, G04C 9/00

(54) **Montre pourvue d'un affichage analogique et d'un affichage numérique**
Uhr mit analogischer und numerischer Anzeige
Watch with analogous and numerical display

(30) Priorité: 25.10.1983 CH 5772/83
(43) Date de publication de la demande: 05.06.1985
(73) Titulaire: Eta SA Fabriques d'Ebauches, 2540 Grenchen (CH)
(72) Inventeur: Besson, René, CH-2000 Neuchâtel (CH)
(74) Mandataire: de Montmollin, Henri

(56) Documents cités:
- GB-A- 2 019 052
- GB-A- 2 032 656
- GB-A- 2 042 773
- US-A- 4 150 536

## Description

La présente invention concerne les montres électroniques ayant un affichage analogique et un affichage numérique et pourvues de moyens de synchronisation des deux affichages lorsqu'ils indiquent la même information de temps.

L'utilisation simultanée d'un affichage analogique par aiguilles, ou par disques, et d'un affichage numérique dans une montre s'est rapidement répandue ces dernières années. Ce type de montre présente en effet l'avantage de procurer une lecture de l'heure facile et conventionnelle avec les aiguilles et de permettre d'accéder à de nombreuses fonctions auxiliaires, telles que le jour, la date, l'heure de réveil, les fuseaux horaires, l'heure chronométrée etc., sur t'affichage numérique.

Pour certaines fonctions, les informations des deux affichages sont différentes et indépendantes, comme par exemple l'heure lue sur l'affichage analogique et un temps chronométré indiqué par l'affichage numérique. Pour d'autres fonctions les deux affichages peuvent indiquer la même information ou des informations dépendant l'une de l'autre. Par exemple le jour et la date lus sur l'affichage numérique doivent être en relation avec l'heure de l'affichage analogique pour que le calendrier puisse changer d'état lorsque les aiguilles indiquent minuit. Parmi les diverses fonctions de la montre, une fonction doit ainsi permettre de lire et de corriger l'heure indiquée par les aiguilles indépendamment de l'heure indiquée par l'affichage numérique ou inversement. Même si cette information n'est pas explicitement utilisée, elle est nécessaire à la fonction calendrier ainsi que, par exemple, à la fonction fuseaux horaires.

Lorsqu'une même information est indiquée sur les deux affichages, l'heure par exemple, il doit donc exister des moyens de synchronisation ou de mise en phase, permettant de faire apparaître, dans ce type de montre, la même heure sur l'affichage analogique et l'affichaqe numérique. C'est une opération d'initialisation qu'il faut répéter après chaque changement de pile.

Deux versions de montres pourvues d'un affichage analogique et d'un affichage numérique sont, par exemple, décrites dans le brevet US-A-4 246 602. Dans la première version l'affichage analogique est corrigé mécaniquement par une couronne, indépendamment de l'affichage numérique qui continue de recevoir les signaux horaires. Cette façon de faire a au moins pour inconvénients d'être peu précise, à cause des jeux d'engrenages, de nécessiter un mécanisme encombrant et coûteux et de ne pas permettre à la couronne d'avoir d'autres fonctions que celle décrite. Dans la seconde version, l'affichage analogique est arrêté à l'aide d'un interrupteur et c'est l'affichage numérique qui est corrigé à l'aide de contacts jusqu'à ce qu'il y ait coïncidence entre les deux indications. La montre dans ce cas n'a plus de couronne. Une synchronisation exacte peut être obtenue avec un affichage analogique heures, minutes avançant par minutes entières. Par contre, si l'aiguille des minutes se déplace par fraction de minute, comme cela se produit en général, l'exactitude de la synchronisation ne peut être garantie, et l'on retombe sur le premier inconvénient de la version précédente.

La demande de brevet GB-A- 2 019 052, de son côté, décrit une montre à affichage mixte analogique-numérique pourvue d'une couronne permettant de corriger électroniquement, en avant et en arrière, les deux affichages par sauts de minutes entières. C'est une solution intéressante car elle se rapproche de la commande habituelle bien acceptée, utilisée dans les montres mécaniques. La montre décrite présente cependant le désavantage de nécessiter, à côté de la couronne, d'autres organes de commande et de manquer de moyens permettant de synchroniser les deux affichages.

Enfin une montre comportant des affichages analogique et numérique recevant des signaux de minutes d'une même base de temps est encore décrite dans ta demande de brevet GB-A-2 042 773. Une couronne permet de sélectionner dans cette montre trois modes de correction donnant la possibilité, soit de modifier chaque affichage séparément par pas de minutes entières à l'aide d'un bouton, et donc de la synchroniser, soit de mettre à l'heure les deux affichages simultanément en les corrigeant du même nombre de minutes. Dans cette réalisation également, d'une part, la couronne ne remplit pas sa fonction habituelle et, d'autre part, la synchronisation entre les affichages ne peut être obtenue que si l'affichage analogique se déplace par minutes entières.

Pour éviter ces inconvénients, la montre électronique selon l'invention comprenant:
- une base de temps pour produire un signal de fréquence standard;
- un circuit pour diviser la fréquence du signal de fréquence standard;
- des organes indicateurs pour afficher un premier groupe d'informations de temps sous forme analogique, un de ces organes affichant la minute courante;
- un moteur pas à pas couplé mécaniquement aux organes indicateurs;
- un circuit de commande pour appliquer des impulsions motrices au moteur et entraîner le déplacement des organes indicateurs en réponse à des impulsions de temps fournies par le circuit diviseur de fréquence et à des impulsions de correction;
- un circuit de comptage recevant également des impulsions de temps du circuit diviseur de fréquence pour fournir des signaux représentatifs d'un second groupe d'informations de temps, l'une au moins des informations de ce second groupe faisant également partie du premier groupe;
- un dispositif d'affichage électro-optique relié au circuit de comptage pour afficher les informations du second groupe sous forme numérique;
- des moyens de commande manuelle; et
- un circuit logique de sélection et de correction répondant à l'actionnement des moyens de commande manuelle pour placer la montre dans différents modes d'affichage pour chacun desquels une information de temps choisie est affichée par le dispositif d'affichage électro-optique, dans différents modes de correction pour chacun desquels une information affichée sous forme numérique peut être corrigée grâce à l'application par le circuit logique d'impulsions de correction au circuit de comptage, ce circuit logique appliquant également des impulsions de correction au circuit de commande du moteur lorsque l'information corrigée est celle qui est commune aux deux groupes, cette information commune étant l'indication des minutes courantes et l'organe indicateur des minutes avançant normalement de n pas par minutes, n étant strictement supérieur à 1, de manière à modifier d'une même quantité l'indication sous forme analogique et l'indication sous forme numérique de cette information, et dans un mode supplémentaire de synchronisation dans lequel l'information commune est affichée par le dispositif d'affichage électro-optique numérique et dans lequel le circuit logique répond à un actionnement des moyens de commande manuelle en appliquant des impulsions de correction seulement au circuit de commande du moteur pour permettre d'amener l'indication sous forme analogique en concordance avec l'indication sous forme numérique de cette information, est principalement remarquable par le fait que le circuit de commande du moteur est conçu pour amener l'organe indicateur des minutes automatiquement sur une minute entière lors du passage en mode de synchronisation et pour, dans ce mode, produire et appliquer au moteur n impulsions motrices successives, en réponse à chaque impulsion de correction que le circuit de commande reçoit du circuit logique.

Il est clair que, le plus souvent, une montre selon l'invention comportera au moins un organe indicateur pour les minutes courantes et un pour les heures courantes, ces deux informations pouvant également être affichées sous forme numérique, et que la synchronisation pourra être effectuée au moins pour l'indication des minutes.

Par ailleurs, la montre sera de préférence munie d'un moteur pas à pas bidirectionnel et de moyens de comptage aptes à compter et à décompter afin de permettre une modification des informations de temps des deux groupes dans les deux sens.

D'autres caractéristiques et avantages apparaîtront au cours de la description qui suit d'un exemple de réalisation de l'invention, en référence au dessin annexé. Sur ce dessin:
- la figure 1 représente une vue d'une montre pourvue d'un affichage analogique à aiguilles, d'un affichage numérique et d'une couronne de commande;
- les figures 2a et 2b montrent en plan et en bout un exemple de mécanisme actionnant des contacts de détection des mouvements de la couronne;
- la figure 3 est un diagramme montrant les différents modes de fonctionnement de la montre;
- la figure 4 représente un exemple de schéma bloc du circuit de la montre;
- la figure 5 représente un exemple de circuit codeur de mouvements commandé par les contacts de détection, fournissant à sa sortie des signaux représentatifs des mouvements de la couronne;
- la figure 6 représente un exemple de circuit sélecteur de mode fournissant à sa sortie des signaux représentatifs des divers modes de fonctionnement de la montre en réponse aux signaux représentatifs des mouvements de la couronne;
- la figure 7 représente un exemple de circuit de commande d'un moteur pas-à-pas biphasé à deux sens de rotation;
- la figure 8 représente un exemple de circuit de comptage;
- la figure 9 représente un exemple de circuit sélecteur d'affichages; enfin
- les figures 10a et 10b donnent un exemple de circuits d'aiguillage utilisés dans le circuit sélecteur.

Sur la figure 1 est représenté un exemple de montre 1 selon la présente invention. Cette montre comprend un affichage analogique à deux aiguilles 2, un affichage numérique 3 à quatre caractères et une couronne de commande 4 pouvant se mouvoir selon deux degrés de liberté.

L'une des aiguilles 2 de l'affichage analogique indique les heures et l'autre les minutres. L'aiguille des minutes avance par fraction de minute. Pour simplifier la description on supposera qu'elle saute toutes les 30 secondes, la généralisation à d'autres cas étant évidente. La mise à l'heure de l'affichage analogique 2 est faite électroniquement par la couronne 4, en avant ou en arrière, grâce à l'utilisation d'un moteur pouvant tourner dans les deux sens.

L'affichage numérique 3 indique, dans l'exemple donné, soit le jour et la date, soit les heures et les minutes, ou bien il n'indique rien en restant blanc dans une position de synchronisation, mais la présente invention ne se limite pas à ces seules fonctions. Les deux caractères de gauche de l'affichage 3 sont prévus pour afficher les chiffres et les lettres nécessaires à l'indication des jours de la semaine. Les deux caractères de droite ne permettent d'afficher que des nombres. La sélection des modes de fonctionnement de la montre et les corrections de l'affichage numérique 3, en avant et en arrière, sont faites également à l'aide de la couronne 4.

Les deux positions et les deux degrés de liberté de la couronne 4 sont représentés sur la figure 1. La référence 4' montre la couronne dans sa position axiale normale ou poussée. Une traction sur la couronne la fait passer en position tirée 4" La position 4" n'est pas stable car un ressort de rappel tend en permanence à ramener la couronne dans sa position normale 4'. Quelle que soit la position axiale de la couronne, elle peut être tournée dans les deux sens autour d'un axe 6. La rotation correspond au premier degré de liberté et la traction au second degré de liberté de la couronne. Ces deux degrés de liberté sont représentés respectivement par les symboles 5 et 5' sur la figure 1.

La couronne 4 commande un mécanisme, représenté en plan sur la figure 2a et en bout, depuis le plan AA', sur la figure 2b. Ce mécanisme actionne des contacts de détection des mouvements de la couronne. On distingue sur les figures 2a, 2b la couronne 4, fixée à une extrémité de l'axe 6. Cet axe traverse la paroi 10 d'une boîte de montre, laquelle est reliée à un point de masse électrique 21. Sur l'axe 6 sont calées deux cames isolantes 12 et 13 de forme allongée, par exemple elliptique. Les grands axes des ellipses font entre eux un angle de l'ordre de 45°. A l'autre extrémité de l'axe 6 se trouve un disque métallique 14. En position tirée 4" de la couronne, les cames 12,13 et le disque 14 viennent occuper respectivement les positions 12', 13' et 14'. Trois lames de contact, référencées 17, 18 et 19, sont fixées par une de leur extrémité sur une plaque métallique 15, reliée électriquement au point de masse 21 et solidaire de la boîte de la montre. Les lames 17 et 18 peuvent se mouvoir chacune dans un plan perpendiculaire à l'axe 6 et la lame 19 dans un plan parallèle au même axe. La rotation des cames de forme allongée 12 et 13 par la couronne 4 permet de déplacer les lames 17 et 18. Les cames ont en outre une largeur suffisante pour qu'elles agissent de la même manière en position tirée ou poussée de la couronne. La lame 19 est armée de façon à venir appuyer en permanence sur le disque 14, en le mettant à la masse électrique, et d'exercer sur l'axe 6 une force de rappel tendant à maintenir la couronne 4 dans sa position normale ou poussée 4'. Trois plaquettes conductrices réréfencées 22, 23 et 24, sont fixées sur une plaque isolante 16, solidaire de la boîte de la montre. En position de repos, ou non déformée, les lames de contact 17, 18 viennent toucher par leur autre extrêmité respectivement les plaquettes 22 et 23. Une lame et la plaquette correspondante forment donc un contact, lequel portera la référence de la lame. La rotation des cames 12 et 13, provoquant un déplacement des lames, a pour conséquence d'ouvrir et de fermer les contacts 17 et 18. Pour une rotation de 360° de la couronne 4, chaqué contact travaille deux fois. Le décalage angulaire différent de 90° existant entre les cames 12 et 13 a pour effet d'introduire un déphasage dans le fonctionnement des contacts 17 et 18. Ce déphasage est différent suivant le sens de rotation des cames, donc de la couronne 4. Il constitue ainsi un paramètre représentatif du premier degré de liberté de cette couronne. La fréquence de travail des contacts 17 et 18 permet de mesurer la vitesse de rotation de la couronne dont l'angle de rotation est déterminé par le nombre de fermetures des contacts.

Sur la plaquette métallique 24 est fixée une lame 20 pouvant se déplacer dans le même plan que la lame 19. En position poussée 4' de la couronne, la lame 20 reste libre. En position tirée 4' de la couronne, le disque 14 vient en position 14'. Il entraîne alors les lames 19 et 20 respectivement dans les positions 19' et 20'. Dans cette position de la couronne le disque 14 touche donc la lame 20. L'ensemble constitue un contact qui sera désigné par la référence 20. L'état de ce contact constitue donc un paramètre représentatif du second degré de liberté de la couronne 4.

Les fonctions qu'une montre est susceptible d'indiquer et les possibilités de correction des informations affichées définissent les modes de fonctionnement de la montre. Le passage d'un mode à un autre est obtenu à l'aide des organes de commande de la montre.

La figure 3 représente les différents modes dans lesquels peut se trouver la montre prise comme exemple. Sur cette figure les rectangles indiquent les informations apparaissant sur l'affichage numérique et les cercles symbolisent les commandes. Une ligne XX' partage la figure 3 en deux. Sur la partie gauche de cette figure sont regroupées les fonctions F₁, F₂ et F₃ de la montre et sur la partie de droite les corrections C₁, C₂, C₃ et C₄. Un carré, symbolisant l'affichage analogique, figure également dans les corrections qui l'influencent. La montre peut donc se trouver dans sept modes différents. F₁ correspond à la fonction calendrier, le jour J apparaissant sur les deux caractères de gauche et la date D sur les deux chiffres de droite de l'affichage numérique 3. F₂ correspond à la fonction horaire, les heures H étant affichées à gauche et les minutes M à droite. Enfin en F₃ figure la fonction de synchronisation de l'affichage analogique sur l'affichage numérique. Dans ce mode et dans l'exemple choisi, l'affichage numérique n'indique aucune information pour mettre en évidence l'affichage analogique. Le passage d'une fonction à une autre se fait, pour des raisons de simplicité des circuits, dans un ordre donné en tournant la couronne 4 dans un sens ou dans l'autre, mais l'ordre de défilement des fonctions pourrait évidemment dépendre du sens de rotation de la couronne.

Le passage d'une fonction au mode de correction correspondant se fait à l'aide d'une traction sur la couronne 4 suivie d'un relâchement, comme cela est représenté sur la figure 3. Cette manoeuvre permet ainsi de passer de la fonction F₁ au mode de correction C₁. Dans ce mode seuls les deux caractères de gauche apparaissent en indiquant un jour de la semaine. Une rotation de la couronne permet alors de changer le jour de la semaine en faisant défiler les jours les uns après les autres. L'ordre du défilement des jours dépend du sens de rotation de la couronne afin de permettre une correction rapide. Le passage du mode C₁ au mode de correction suivant C₂ se fait également à l'aide d'une traction sur la couronne. Seuls les deux chiffres de droite apparaissent alors, indiquant la date qui peut être corrigée par une rotation de la couronne 4. Suivant le sens de rotation de la couronne, le nombre correspondant à la date peut être incrémenté ou décrémenté. Enfin, la traction suivante sur la couronne ramène la montre dans son mode de départ Fⱼ. De façon similaire, à partir de la fonction F₂ on passe au mode de correction C₃ dans lequel l'affichage numérique 3 indique simultanément les heures H et les minutes M. Pour distinguer le mode F₂ du mode C₃ on peut, par exemple, faire clignoter en synchronisme les heures et les minutes en mode de correction par des moyens connus. Les impulsions horaires sont bloquées dans le mode C₃ et le compteur des secondes du circuit de la montre est remis à zéro. La rotation de la couronne 4 permet alors de corriger l'indication horaire heures et minutes par sauts de minutes entières, simultanément sur les affichages numérique 3 et analogique 2, de la même valeur. Suivant le sens de rotation de la couronne, la correction correspond à une avance ou à un retard de la montre. Une mise à l'heure exacte peut ainsi être faite dans le mode C₃ puisque la montre est arrêtée sur une minute ronde. Si les deux affichages n'indiquent pas la même heure, par exemple après un changement de pile, c'est l'affichage numérique 3 qui doit être mis à l'heure exacte. Le retour à la fonction F₂ est enfin obtenu par une traction sur la couronne 4.

A ce stade, l'affichage numérique 3 est à l'heure exacte mais l'affichage analogique 2 peut éventuellement s'en écarter d'un nombre entier de minutes. Dans ce cas il faut passer à la fonction de synchronisation F₃ puis par une traction sur la couronne 4, au mode de correction C₄. Dans ce mode les impulsions horaires ne sont pas bloquées, mais elles ne commandent que l'affichage numérique 3 qui continue d'indiquer l'heure exacte H, M, tandis que les aiguilles 2 de l'affichage analogique restent immobiles. Pour distinguer les modes F₂, C₃ du mode C₄, tous ces modes indiquant les heures et les minutes, on peut, par exemple, faire clignoter alternativement H et M en mode C₄ par des moyens connus. Dans le mode C₄ la rotation de la couronne 4, dans un sens ou dans l'autre, a pour effet de faire avance ou reculer les aiguilles 2 par sauts de minutes entières, le nombre de sauts étant proportionnel à l'angle de rotation. Cette manoeuvre permet de mettre les deux affichages en synchronisme ou en phase en leur faisant indiquer la même information horaire. Une traction sur la couronne 4 fait alors revenir la montre au mode F₃ puis une rotation de la couronne permet de passer au mode normal de fonctionnement Fⱼ. Pour simplifier les manipulations, le retour à la fonction F₁ pourrait également s'effectuer automatiquement au bout d'un certain délai, par exemple 16 secondes, après la dernière intervention dans n'importe quel mode de correction.

Le schéma bloc d'une montre selon l'invention est représenté sur la figure 4. Les blocs dessinés en traits pleins sur cette figure représentent des circuits connus et ceux dessinés en pointillé des circuits ayant des fonctions spécifiques, nécessaires à la présente invention. Ces derniers circuits seront décrits en détail par la suite dans cette demande. Tous les circuits sont alimentés à partir d'une batterie non représentée.

Le schéma de la figure 4 comprend un circuit codeur 30 des mouvements de la couronne 4. Une première et une deuxième entrée du circuit 30 reçoivent respectivement les signaux provenant des contacts 17 et 18, représentés sur les figures 2a et 2b. Ces signaux permettent de définir le sens de rotation de la couronne. Le signal généré par le contact 20 des figures 2, en réponse à une traction sur la couronne 4, est appliqué sur une troisième entrée du circuit 30. Ce circuit élabore, en fonction des signaux d'entrée, des signaux de sortie codés CD, SC1, SC2 et ST, représentatifs des mouvements de la couronne selon ses deux degrés de liberté. Le signal CD est un signal logique qui se trouve au niveau logique bas pour un sens de rotation de la couronne et au niveau logique haut pour l'autre sens de rotation. Le signal SC1 contient un nombre d'impulsions proportionnel à l'angle de rotation de la couronne, quel que soit son sens de rotation. Le signal SC2 est obtenu à partir du signal SC1 en supprimant une impulsion sur deux. Enfin le signal ST contient une impulsion pour chaque traction de la couronne, le relâchement de celle-ci ne produisant aucun effet.

Les signaux de sortie SC2 et ST du circuit 30 attaquent les entrées d'un circuit sélecteur de mode 31 fournissant à sa sortie des signaux logiques F'₁, F'₂, F'₃, C'₁, C'₂, C'₃, C'₄. Ces signaux de sortie permettent de définir sept états différents correspondant aux sept modes dans lesquels est susceptible de se trouver la montre. Un cas particulier de correspondance entre les modes et les états logiques des signaux est représenté sur le tableau 32 de la fig. 4. On voit que, dans cet exemple, à chaque mode correspond un niveau logique haut d'un signal de sortie, les autres signaux restant au niveau bas. Au mode F₁ correspond ainsi un niveau logique haut uniquement du signal F'₁, de même au mode F₂ correspond un niveau logique haut du signal F'₂... etc. et au mode C₄ correspond un niveau logique haut du signal C'₄.

Les circuits 30 et 31 forment la partie de sélection du schéma de la figure 4. La partie horaire de ce schéma comprend, de son côté, un oscillateur à quartz 35, fournissant à sa sortie un signal standard ou de référence de 32'768 Hz par exemple. Ce signal de référence attaque un premier diviseur de fréquence 36 qui délivre deux signaux de sortie, le premier de 8 Hz et le second de 1 Hz. Une porte ET 37 à deux entrées reçoit sur sa première entrée le signal de 1 Hz et délivre à sa sortie un signal de 1 Hz également lorsque la seconde entrée est au niveau logique haut. Le signal de sortie de la porte ET 37 attaque un second diviseur de fréquence ou compteur de secondes 38 ayant une entrée de remise à zéro R et deux sorties, la première délivrant un signal de 1/30 Hz et la seconde un signal de 1/60 Hz. Ces signaux sont formés d'impulsions, le premier comportant deux impulsions par minute et le second une impulsion par minute. Le signal C'₃ du circuit 31 est appliqué à l'entrée R du diviseur de fréquences 38 et à l'entrée d'un inverseur 39 dont la sortie est reliée à la seconde entrée de la porte ET 37.

Lorsque la montre se trouve dans le mode de correction C₃, le signal C'₃ est au niveau logique haut. La sortie de l'inverseur 39 est alors au niveau logique bas, ce qui a pour effet de bloquer la porte ET 37 qui ne laisse plus passer le signal de 1 Hz issu du diviseur de fréquence 36. Le niveau logique haut du signal C'₃ remet aussi à zéro le diviseur de fréquence 38. Le bloquage du signal de 1 Hz et la remise à zéro du diviseur de fréquence 38 par le signal C'₃ permet de mettre à l'heure la montre et de la faire partir exactement à un signal horaire en passant du mode C₃ au mode F₂, dans lequel le signal C'₃ est au niveau logique bas, à l'aide d'une traction sur la couronne 4.

Le signal 1/30 Hz issu du diviseur de fréquence 38 attaque la première entrée d'une porte ET 71 à deux entrées. La seconde entrée de cette porte est reliée à la sortie d'un inverseur 70 dont l'entrée est commandée par le signal C'4. Lorsque la montre se trouve dans le mode de correction C₄, le signal C'₄ étant au niveau logique haut, cette porte bloque le signal 1/30 Hz.

Les circuits 30, 31, 37, 39, 70 et 71 forment un circuit référencé 200 qui remplit les fonctions de sélection de mode et de correction des informations de la montre.

Un circuit de commande de moteur 40, ayant sept entrées et trois sorties, reçoit sur sa première entrée le signal de 1/30 Hz, provenant de la porte ET 71, et sur sa deuxième entrée le signal de 8 Hz, provenant du premier diviseur de fréquence 36. Les trois entrées suivantes reçoivent respectivement les signaux CD, SC1 et SC2, générés par le circuit 30. Enfin les deux dernières entrées du circuit 40 sont attaquées par les signaux C'₃ et C'₄ produits par le circuit 31. Les signaux 8ₜ, B₂, B₃ apparaissant sur les sorties du circuit 40, qui sera décrit en détail plus loin, attaquent les deux bobines d'un moteur biphasé pas à pas bidirectionnel 41. Bien entendu en modifiant de façon connue le circuit 40, il pourrait tout aussi bien attaquer un moteur monophasé bidirectionnel. Le moteur 41 entraîne enfin, par l'intermédiaire d'un engrenage non représenté, les aiguilles 2 de l'affichage analogique de la montre. Chaque pas du moteur 41 fait avancer, dans l'exemple choisi, les aiguilles 2 de 1/2 minute. Il est évident qu'un autre rapport de réduction de l'engrenage permettrait de faire avancer les aiguilles de 1/n minute à chaque saut du moteur, ce qui nécessiterait d'attaquer la première entrée du circuit 40 par un signal de fréquence n/60 Hz.

Lorsque la montre se trouve dans les modes F₁, F₂, F₃, C₁ ou C₂, chaque impulsion du signal de fréquence 1/30 Hz fait tourner le moteur 41 d'un pas toujours dans le sens direct, c'est-à-dire en faisant avancer les aiguilles 2, quel que soit le niveau du signal CD. Dans le mode de correction C₃, le signal C'₃ se trouvant au niveau logique haut, le circuit 40 devient sensible au signal CD et le moteur tourne dans le sens direct ou inverse suivant que le signal CD est au niveau logique bas ou haut. Dans ce mode de correction le signal SC1 vient, dans le circuit 40, à la place du signal 1/30 Hz lequel n'est plus présent, le signal de 1 Hz étant bloqué par la porte ET 37. Ceci permet de faire avancer ou reculer rapidement les aiguilles 2 par sauts de 1/2 minute en tournant, dans un sens ou dans l'autre, la couronne 4. Dans le mode de correction C₄ c'est le signal C'4 qui se trouve au niveau haut. Ceci a pour effet de bloquer le signal 1/30 Hz par la porte ET 71 et de ne laisser réagir le circuit 40 qu'au signal SC2. Chaque impulsion du signal SC2 déclenche la génération, à l'intérieur du circuit 40, d'une seconde impulsion, faisant faire au moteur 41 deux pas très rapprochés l'un de l'autre de manière que les aiguilles 2 donnent l'impression de se déplacer par minutes entières, dans un sens ou dans le sens opposé. Bien entendu si chaque pas du moteur fait avancer les aiguilles de 1/n minute, le circuit 40 devra générer, par des moyens bien connus de l'homme du métier, n-1 impulsions supplémentaires de façon à déplacer les aiguilles d'une minute entière en un temps très court.

Après la description des circuits associés à l'affichage analogique, on va maintenant examiner ceux qui sont associés à l'affichage numérique 3 comprenant un premier groupe de deux caractères alphanumériques, désignés par X, et un second groupe de deux caractères numériques, désigné par Y.

En se référant toujours à la figure 4 on voit que le signal de minute, c'est-à-dire de 1/60 Hz, provenant du second diviseur de fréquence 38, est appliqué sur la première entrée d'un circuit de comptage avant/arrière 42 ayant 6 entrées et 4 sorties. La seconde entrée reçoit le signal CD dont le niveau logique détermine le mode de comptage du circuit 42, en avant lorsque le niveau est bas et en arrière lorsqu'il est haut. Le signal de correction SC2 est appliqué sur la troisième entrée. Enfin les trois dernières entrées, prises dans l'ordre croissant de leur numérotation, reçoivent respectivement les signaux C'ₗ, C'y et C'₃.

Le circuit de comptage 42, qui sera décrit en détail par la suite, comprend quatre compteurs, le premier pour les minutes, le second pour les heures, le troisième pour les jours et le quatrième pour la date. Dans les modes F₁, F₂ et F₃, le circuit 42 compte les impulsions de minutes. Le premier compteur fournit alors sur la première sortie du circuit de comptage 42 un signal multiple SM contenant j signaux binaires dont les états logiques définisent un nombre compris entre 0 et 59 correspondant au nombre de minutes écoulées depuis le début du comptage. De même le deuxième compteur fournit sur la deuxième sortie ur, signal multiple SH donnant le nombre d'heures et le troisième compteur un signal multiple SJ sur la troisième sortie donnant un nombre correspondant au jour de la semaine. Enfin le quatrième compteur produit sur la quatrième sortie un signal multiple SD donnant la date.

En mode de correction C₁ le signal C' est au niveau logique haut. Ceci permet d'ajouter ou de retrancher, dans le troisième compteur du circuit 42, un certain nombre d'impulsions produites par le signal de correction SC2 afin de corriger le jour de la semaine. De même en mode C₂, le signal SC2 permet de corriger la date contenue dans le quatrième compteur. Enfin en mode C₃ les impulsions de minutes étant bloquées, le signal de correction est appliqué sur la première entrée du circuit 42. Ceci permet de corriger l'indication horaire heures et minutes par pas de 1 minute contenue dans le premier et le deuxième compteur.

Les informations contenues dans la montre prise comme exemple ne pouvant toutes être affichées simultanément, un circuit sélecteur d'affichage 43, représenté sur la figure 4, est utilisé pour diriger sur l'affichage 3 les informations correspondant à chaque mode de fonctionnement de la montre.

Le circuit 43 a dix entrées et deux sorties. Les quatre premières entrées, prises dans l'ordre croissant de leur numérotation, reçoivent respectivement les signaux multiples SM, SH, SJ et SD du circuit 42. Les six entrées suivantes, considérées également dans l'ordre croissant, reçoivent respectivement lés signaux F'₁, F'₂, C'₁, C'₂, C'₃ et C'₄ du circuit 31. Le circuit 43 fournit un signal multiple x (J; H) sur sa première sortie et un signal multiple y (D; M) sur sa seconde sortie. Suivant le mode dans lequel se trouve la montre, le signal x est identique au signal multiple SJ ou au signal multiple SH et le signal y au signal multiple SH ou au signal multiple SM. Ainsi, par exemple, en mode F₁ le niveau logique haut du signal F', fait que le signal x correspond au signal SJ et le signal y au signal SD. De même dans le mode de correction C₃, le signal x contient les informations du signal SH et le signal y celles du signal SM. Dans le mode F₃ il faut remarquer que le circuit 43 n'étant pas commandé par le signal F'₃, les signaux x et y ne contiennent aucune information.

Les signaux x (J; H) et y (D; M) provenant du circuit 43 attaquent les entrées d'un circuit décodeur conventionnel 44 qui commande à son tour l'affichage numérique 3, par exemple à cristaux liquides. Les caractères X affichent les informations contenues dans le signal x et les caractères Y celles contenues dans le signal y.

Les circuits et composants figurant dans le schéma bloc de la figure 4 sont du type conventionnel et bien connu à l'exception des circuits 30, 31,40,42 et 43. Ces derniers circuits remplissant des fonctions liées à la présente invention, ils seront décrits maintenant en détail.

Le schéma du circuit codeur 30 est représenté sur la figure 5. Il comprend un circuit 50 à deux entrées et trois sorties, une porte OU 51 à deux entrées, un diviseur de fréquence par deux 52 et un circuit d'anti-rebondissement de contact 53. La première entrée du circuit 50 reçoit le signal provenant du contact 17 et la deuxième entrée celui du contact 18. La sortie S du circuit 50 fournit le signal CD dont le niveau logique dépend du sens de rotation de la couronne 4. La sortie U de ce circuit fournit des impulsions lorsque la couronne tourne dans un premier sens, et pas d'impulsions lorsque la couronne tourne dans un second sens, opposé au premier. Enfin la sortie D fournit des impulsions lorsque la couronne tourne dans le second sens et pas d'impulsions lorsqu'elle tourne dans le premier sens. Le nombre d'impulsions est proportionnel à l'angle de rotation de la couronne.

Un circuit remplissant les fonctions du circuit 50 de la figure 5 a été décrit, par exemple, dans le brevet CH 632 894 ou dans le brevet correspondant US 4,379,642. La figure 3 d'un de ces documents donne le schéma complet du circuit dans lequel les entrées 15 et 16, pourvues de circuits d'anti-rebondissement des contacts, la sortie de la porte ET 41, la sortie de l'inverseur 37 et la sortie de l'inverseur 38 correspondent respectivement à la première et à la seconde entrée, à la sortie S, à la sortie U et à la sortie D du circuit 50 de la présente demande.

Les sorties U et D du circuit 50 sont reliées respectivement à la première et à la deuxième entrée de la porte OU 51, laquelle fournit à sa sortie le signal de correction SC1. Le signal SC1 contient, lorsque le circuit 50 est identique à celui du brevet cité CH 632 894, un nombre d'impulsions égal au nombre de fermetures et d'ouvertures des contacts 17 et 18, soit 8 impulsions pour une rotation de 360° de la couronne 4. Ce signal attaque également le diviseur de fréquence par deux 52 dont la sortie délivre le signal de correction SC2 contenant une impulsion sur deux du signal SC1.

Enfin le circuit d'anti-rebondissement 53, par exemple du type utilisé dans le circuit 50, reçoit sur son entrée le signal provenant du contact 20 et délivre sur sa sortie le signal ST contenant une impulsion pour chaque traction sur la couronne 4.

La figure 6 représente le schéma d'une forme possible de réalisation du circuit sélecteur de mode 31. Il comprend deux registres à décalage à trois positions 55 et 56, ayant chacun une entrée CL et trois sorties Q₁, Q₂ et Q₃, deux registres à décalage à deux positions 57 et 58, ayant chacun une entrée CL et deux sorties Q, et Q₂, sept portes ET à deux entrées référencées 59 à 65 et une porte OU 66 à trois entrées.

La sortie Q₁ du registre 55 est reliée aux premières entrées des portes ET 60 et 63. La sortie Q₂ du même registre est reliée aux premières entrées des portes ET 61 et 64. Enfin la sortie Q₃ est reliée aux premières entrées des portes ET 62 et 65. Les secondes entrées des portes ET 60 à 62 reçoivent le signal ST. Les secondes entrées des portes ET 63, 64 et 65 sont reliées respectivement aux sorties Q₁ des registres 56, 57 et 58. Les sorties des portes ET 60, 61 et 62 sont reliées respectivement aux entrées CL des registres 56, 57 et 58. Les sorties des portes ET 63, 64 et 65 fournissent respectivement les signaux F'₁, F'₂ et F'₃. Les sorties Q₂ et Q₃ du registre 56 fournissent respectivement les signaux C'₁ et C'₂. De même les sorties 0₂ des registres 57 et 58 fournissent respectivement les signaux C'₃ et C'₄. La première entrée de la porte ET 59 reçoit le signal SC2, mais le signal SC1 pourrait également être utilisé à la place du signal SC2. La sortie de cette même porte attaque l'entrée CL du registre 55. Enfin, la seconde entrée de la porte ET 59 reçoit le signal de sortie de la porte OU 66 dont les trois entrées sont commandées respectivement par les signaux F'₁, F'₂ et F'₃.

Le fonctionnement du circuit de la figure 6 va maintenant être décrit. Supposons que dans un état initial pris juste après la mise sous tension du circuit de la montre, les registres 55 à 58 soient tous mis, par des moyens non représentés mais connus en soi, dans un état où seules les sorties 0₁ se trouvent au niveau logique haut. Dans ces conditions un niveau logique haut se trouve sur la première entrée des portes ET 60, 64, 65 et sur les deux entrées de la porte ET 63. A la sortie de cette dernière porte le signal F'₁ se trouve alors au niveau logique haut, tandis que les autres signaux de sortie F'₂, F'₃, C'ᵢ, C'₂, C'₃ et C'₄ sont au niveau logique bas. Le niveau logique haut du signal F', à l'entrée de la porte OU 66 fait que la seconde entrée de la porte ET 59 se trouve également au niveau logique haut. Une première impulsion du signal SC2 peut alors passer à travers cette dernière porte et commander l'entrée CL du registre 55, ce qui a pour effet de faire passer sa sortie Q₁ au niveau logique bas et sa sortie Q₂ au niveau logique haut. La première entrée de la porte ET 63 passant au niveau logique bas, il en est de même du signal F'₁ sur sa sortie. Par contre les deux entrées de la porte ET 64 étant maintenant au niveau logique haut, le signal F'₂ à la sortie de cette porte prend également le même état logique. La première impulsion du signal SC2 a donc pour effet de faire passer le signal F'₁ au niveau logique bas et le signal F'₂ au niveau logique haut. Le signal F'₂ étant également présent sur une entrée de la porte OU 66, la seconde entrée de la porte ET 59 se trouve toujours au niveau logique haut. Une seconde impulsion du signal SC2 peut donc atteindre l'entrée CL du registre 55 et faire passer sa sortie O2 au niveau logique bas et sa sortie Q₃ au niveau logique haut. La première entrée de la porte ET 64 étant ainsi au niveau logique bas, le signal F'₂ sur sa sortie prend le même état logique. Les deux entrées de la porte ET 65 étant par contre au niveau logique haut, on retrouve à sa sortie le même état logique sur le signal F'₃. La seconde impulsion du signal SC2 a donc pour effet de faire passer le signal F'₂ au niveau logique bas et le signal F'₃ au niveau logique haut. Un raisonnement analogue montrerait qu'une troisième impulsion du signal SC2 ferait passer le circuit dans son état initial dans lequel seul le signal F'₁ est au niveau logique haut.

Examinons maintenant l'effet d'une première impulsion du signal ST sur le circuit de la figure 6 lorsqu'il se trouve dans son état initial. La première entrée de la porte ET 60 étant alors au niveau logique haut, elle laisse passer l'impulsion du signal ST qui vient commander l'entrée CL du registre 56. Ceci a pour effet de faire passer la sortie Q₁ de ce registre, ainsi que le signal F'₁, au niveau logique bas et la sortie Q₂, ainsi que le signal C'₁, au niveau logique haut. La première impulsion du signal ST a donc fait passer le circuit de la montre de la fonction F, au mode de correction Cₗ. Une seconde impulsion du signal ST fait passer, pour les mêmes raisons, la sortie Q₂ du registre 56, ainsi que le signal C'ₗ, au niveau logique bas et la sortie Q₃, ainsi que le signal C'₂, au niveau logique haut. Après la première et la seconde impulsion du signal ST les signaux F'₁, F'₂ et F'₃ étant au niveau logique bas, la seconde entrée de la porte ET 59 se trouve au niveau logique bas également. Dans les modes de corrections Ci et C₂ cette dernière porte bloque donc les impulsions du signal SC2. Une troisième impulsion du signal ST remet le circuit dans son état initial avec un état logique haut sur la sortie Q₁ du registre 56. Un raisonnement semblable montrerait que ce sont les signaux C'₃ et F'₂ qui passeraient successivement au niveau logique haut à chaque impulsion du signal ST pour un niveau logique haut sur la sortie Q₂ du registre 55. Enfin si c'est la sortie Q₃ de ce registre qui est au niveau logique haut, ce sont les signaux C'₄ et F'₃ qui prendront successivement un niveau logique haut à chaque impulsion du signal ST. Dans les modes de correction les impulsions du signal SC2 n'ont aucun effet sur le circuit.

Sur la figure 7 est représenté le schéma d'une forme possible de réalisation du circuit de commande 40 du moteur 41. Ce circuit comprend quatre portes ET référencées 72 à 76, à deux entrées, deux portes OU, référencées 77 et 78, à deux entrées, une porte OU 79 à trois entrées, une bascule à retard 80 ayant deux entrées notées CL et D et une sortie Q et enfin un circuit d'attaque 81 du moteur ayant deux entrées notées CL et C/D et quatre sorties notées Q, B₁, B₂ et B₃.

Le signal 1/30 Hz provenant de la sortie de la porte ET 71 attaque la première entrée de la porte OU 77 et la seconde entrée de cette dernière porte reçoit le signal fourni par la sortie de la porte ET 72. Les premières entrées des portes ET 72 et 73 sont reliées ensemble et sont commandées par le signal C'₄. La seconde entrée de la porte ET 72 reçoit le signal SC2. La seconde entrée de la porte ET 73 est reliée à la sortie Q de la bascule 80. La première et la seconde entrée de la porte ET 74 reçoivent respectivement les signaux SC1 et C'₃. La sortie de cette dernière porte est reliée à la première entrée de la porte OU 79. La sortie de la porte OU 77 et la sortie de la porte ET 73 sont reliées respectivement à la deuxième et à la troisième entrée de la porte OU 79. La sortie de cette dernière porte est reliée à l'entrée CL du circuit 81. Les premières entrées des portes ET 75 et 76 reçoivent le signal CD généré par le circuit 30. Les secondes entrées de ces dernières portes reçoivent respectivement les signaux C'₃ et C'₄. La première et la seconde entrée de la porte OU 78 sont reliées respectivement à la sortie de la porte ET 75 et à la sortie de la porte ET 76. L'entrée C/D du circuit 81 est connectée à la sortie de la porte OU 78 et la sortie Q de ce même circuit est reliée à l'entrée D du circuit 80. Enfin l'entrée CL du circuit 80 reçoit le signal 8 Hz provenant du diviseur de fréquence 36, mais tout signal ayant une fréquence du même ordre de grandeur pourrait également convenir.

Le circuit d'attaque 81 se trouvant sur la figure 7 a pour but de fournir des signaux B₁, B₂, B₃ aux deux bobines, connectées en série, du moteur biphasé 41 de façon à le faire tourner d'un pas en réponse à chaque impulsion appliquée sur l'entrée CL. Le signal B₁ est appliqué sur une borne de la première bobine, le signal B₂ sur une borne de la seconde bobine et le signal B₃ à la borne commune aux deux bobines. Un pas du moteur correspond à une rotation de 180° du rotor et il fait avancer l'aiguille des minutes de l'affichage analogique de 1/2 minute. Le rotor peut donc occuper deux positions et à chaque position correspond un état logique de la sortie Q. La rotation s'effectue dans un sens ou dans l'autre suivant l'état logique de l'entrée C/D. On supposera que le moteur tourne dans le sens qui fait avancer les aiguilles 2 lorsque la borne C/D est au niveau logique bas.

Un tel circuit a été décrit en détail dans la demande de brevet CH 918/82-8 et la figure 5 de ce document donne un exemple de schéma. Dans ce schéma Cₖ et Q de la bascule 34 et AR à l'entrée de l'inverseur 29 correspondent respectivement à CL, Q et C/D du circuit 81 de la présente demande. Le signal sur le point commun aux transistors T₅ et T₆ de la demande citée correspond au signal B₁ de la présente demande. De même le signal sur le point commun aux transistors T₁ et T₂ correspond au signal B₂ et celui du point commun aux transistors T₃ et T4 au signal B₃.

Dans le fonctionnement du circuit 40 représenté sur la figure 7 il faut distinguer trois cas. Le premier correspond à celui où les signaux C'₃ et C'₄ sont au niveau logique bas, entraînant le même état logique sur une des entrées des portes ET 72 à 76 et sur la sortie de chacune de ces portes. Ceci a pour conséquences de bloquer les signaux SC1, SC2 ainsi que le signal à la sortie Q de la bascule 80 respectivement par les portes ET 74, 72 et 73 et de forcer un niveau logique bas sur l'entrée C/D du circuit 81 par l'intermédiaire des portes ET 75, 76 et de la porte OU 78. L'état logique bas du signal C'₄ entraîne un niveau logique haut à la sortie de l'inverseur 70 ainsi que sur la seconde entrée de la porte ET 71 qui laisse ainsi passer le signal 1/30 Hz présent sur sa première entrée. Ce signal passe ensuite à travers les portes OU 77 et 79, les autres entrées étant toutes au niveau logique bas, pour venir commander l'entrée CL du circuit 81. Dans le premier cas de fonctionnement du circuit 40 l'entrée C/D du circuit 81 est donc au niveau logique bas et le signal 1/30 Hz commande directement l'entrée CL.

Le deuxième cas est celui où le signal C'3 est au niveau logique haut et le signal C'₄ au niveau logique bas. Les secondes entrées des portes ET 74 et 75 sont alors au niveau logique haut, permettant au signal SC1 de parvenir sur la première entrée de la porte OU 79 et au signal CD sur l'entrée C/D du circuit 81 à travers la porte OU 78. Le signal 1 Hz étant bloqué par la porte ET 37, le signal 1/30 Hz n'existe pas et seul le signal SC1 arrive à travers la porte OU 79 sur l'entrée CL du circuit 81, permettant de corriger l'affichage analogique en avant ou en arrière.

Enfin dans le troisième cas, le signal C'₃ est au niveau logique bas et le signal C'₄ au niveau logique haut. Ceci entraîne un niveau logique bas sur la seconde entrée des portes ET 71 et 74 et un niveau logique haut sur la première entrée des portes ET 72, 73 et sur la seconde entrée de la porte ET 76. Il en résulte que les signaux 1/30 Hz et SC1 sont bloqués tandis que le signal SC2 parvient sur la seconde entrée de la porte OU 77, que le signal à la sortie Q de la bascule 80 parvient sur la troisième entrée de la porte OU 79 et enfin que le signal CD parvient sur l'entrée C/D du circuit 81. Le signal SC2 arrive ainsi sur l'entrée CL du circuit 81 à travers les portes OU 77 et 79 et le signal de sortie Q de la bascule 80 arrive sur la même entrée à travers la porte OU 79. On supposera que la sortie Q du circuit 81 se trouve au niveau logique bas si l'aiguille des minutes est sur une minute entière et au niveau logique haut si cette aiguille est entre deux minutes. Le niveau logique de la sortie Q du circuit 81, appliqué sur l'entrée D de la bascule à retard 80 se retrouvera, après une demi période du signal 8 Hz appliqué sur son entrée CL, ou 1/16 de seconde plus tard, sur la sortie Q de cette bascule.

Supposons maintenant, toujours dans le troisième cas, qu'au moment du passage du signal C'₄ du niveau logique bas au niveau logique haut, l'aiguille des minutes ne se trouve pas sur une minute entière et que la sortie Q de la bascule 80 soit déjà au niveau logique haut. La transition du signal C'₄, passant par les portes ET 73 et OU 79, va commander l'entrée CL du circuit 81 et faire avancer d'un pas le moteur 41. L'aiguille des minutes indiquera alors une minute entière, la sortie Q du circuit 81 passera à l'état logique bas et, 1/16 de seconde plus tard, la sortie Q de la bascule 80 prendra le même état logique. Par contre si l'aiguille des minutes est déjà sur une minute entière et la sortie Q de la bascule 80 au niveau logique bas au moment où le signal C'₄ passe au niveau logique haut, aucune impulsion ne sera créée à l'entrée CL du circuit 81 et le moteur 41 restera au repos. Ainsi le passage au mode de correction C₄ a pour effet de mettre l'aiguille des minutes sur une minute entière si elle n'occupe pas déjà cette position.

Examinons enfin l'effet d'une impulsion du signal SC2 lorsque la montre est dans le mode de correction C₄. L'aiguille des minutes ayant déjà passé sur une minute entière, une impulsion du signal SC2 fera avancer ou reculer, suivant le sens de rotation de la couronne 4, d'un premier pas le moteur 41. En même temps la sortie Q du circuit 81 passe au niveau logique bas et, 1/16 de seconde plus tard, la sortie Q de la bascule 80 prendra le même état logique. La transition de la sortie de cette bascule fera avancer le moteur d'un deuxième pas, amenant l'aiguille des minutes sur une minute entière. Ainsi chaque impulsion du signal SC2 a pour effet de faire tourner le moteur de deux pas successifs très rapprochés, donnant l'impression que l'aiguille des minutes avance ou recule par minutes entières.

La figure 8 représente une forme possible de réalisation du circuit de comptage 42. Ce circuit comprend un compteur de minutes 85, un compteur d'heures 86, un compteur de jour 87 et un compteur de la date 88, chaque compteur ayant deux entrées, notées CL et C/D, et deux sorties, notées Q₁ et Q₂, six portes ET à deux entrées, référencées 89 à 94, et trois portes OU à deux entrées référencées 95 à 97.

Les entrées CL des compteurs 85 à 88 reçoivent les impulsions de comptage, le sens du comptage étant déterminé par le niveau logique de l'entrée C/D. On admettra que le contenu du compteur est incrémenté par chaque impulsions de comptage si C/D se trouve au niveau logique bas et décrémenté dans le cas contraire. La sortie Q1 des compteurs est multiple et contient le nombre de signaux binaires nécessaires à définir le contenu maximum de chaque compteur. Ainsi la sortie Q₁ du compteur de minutes 85 fournit m₁, m₂... mⱼ signaux binaires permettant de définir tout nombre compris entre 0 et 59 minutes. On voit immédiatement que dans ce cas j = 6 et que l'ensemble des signaux m₁, m₂,... mⱼ définit le signal multiple des minutes SM. De façon analogue la sortie Q₁ du compteur d'heures 86 fournit h₁, h₂,... hₖ signaux binaires définissant un nombre compris entre 1 et 12 ou entre 1 et 24, l'ensemble de ces signaux formant le signal multiple des heures SH. La sortie Q₁ du compteur deux jours 87 fournit j₁, j₂,... jₗ signaux binaires définissant un nombre compris entre 1 et 7, chaque nombre correspondant à un jour de la semaine. L'ensemble de ces signaux forme le signal multiple des jours SJ. Enfin la sortie Q₁ du compteur de la date 88 fournit d₁, d₂,... dₘ signaux binaires définissant un nombre compris entre 1 et 31, l'ensemble de ces signaux formant le signal multiple de la date SD. Un compteur une fois entièrement rempli, génère une impulsion sur sa sortie Q₂.

La première entrée de la porte OU 95 reçoit le signal 1/60 Hz issu du diviseur de fréquence 38 et la seconde entrée de cette porte est reliée à la sortie de la porte ET 89. La première entrée de la porte ET 89 reçoit le signal C'₃ et la seconde entrée de cette porte reçoit le signal de correction SC2. Les entrées C/D des compteurs 85 et 86 sont reliées à la sortie de la porte ET 90 qui reçoit sur sa première entrée le signal C'3 et sur sa seconde entrée le signal CD. La sortie Q₂ du compteur 85 est reliée à l'entrée CL du compteur 86 dont la sortie Q₂ est reliée à la première entrée des portes OU 96 et 97. La seconde entrée de la porte OU 96 est reliée à la sortie de la porte ET 91, laquelle reçoit sur sa première entrée le signal C', et sur sa seconde entrée le signal de correction SC2. La seconde entrée de la porte OU 97 est reliée à la sortie de la porte ET 94, laquelle reçoit sur sa première entrée le signal C'₂ et sur sa seconde entrée le signal de correction SC2. La sortie de la porte OU 96 est reliée à l'entrée CL du compteur 87 dont la sortie Q₂ reste libre. La sortie de la porte OU 97 est reliée à l'entrée CL du compteur 88 dont la sortie Q₂ reste également libre. L'entrée C/D du compteur 87 est reliée à la porte ET 92, laquelle reçoit sur sa première entrée le signal C', et sur sa seconde entrée le signal CD.

Enfin l'entrée C/D du compteur 88 est reliée à la sortie de la porte ET 93, laquelle reçoit sur sa première entrée le signal C'₂ et sur sa seconde entrée le signal CD.

Dans le fonctionnement du circuit 42 représenté sur la figure 8 il faut distinguer quatre cas. Le premier correspond à celui où les signaux C'₁, C'₂ et C'₃ sont tous au niveau logique bas. Les trois autres correspondent aux cas où un des signaux C'₁, C'₂ ou C'₃ se trouve au niveau logique haut.

Le niveau logique bas des signaux C'₁, C'₂ et C'₃ dans le premier cas entraîne un niveau logique bas sur la première entrée des portes ET 89 à 94, donc un niveau logique également bas sur les sorties de ces portes, quel que soit le niveau logique de la seconde entrée. Il en résulte un niveau logique bas sur l'entrée C/D des compteurs 85 à 88. Chaque impulsion de comptage sur l'entrée CL incrémente ainsi leur contenu. Les secondes entrées des portes OU 95 à 97 sont également au niveau logique bas. Ces portes ne transmettent donc que le signal présent sur leur première entrée. Seul le signal de minutes 1/60 Hz parvient donc, par la porte OU 95, sur l'entrée CL du compteur de minutes 85. Le contenu de ce compteur apparaît sur la sortie Q₁ tandis que sur la sortie Q₂ apparaît un signal contenant une impulsion par heure, lequel est appliqué sur l'entrée CL du compteur d'heures 86. Le contenu du compteur 86 apparaît sur la sortie Q₁ alors que la sortie 0₂ délivre un signal contenant une impulsion par 24 heures. Ce dernier signal attaque, à travers les portes OU 96 et 97, l'entrée CL du compteur de jours 87 et du compteur de date 88. Le contenu de ces compteurs apparaît sur leur sortie Q₁. Dans le premier cas, le circuit 42 compte ainsi simplement les impulsions de minutes et fournit les informations relatives à l'heure, le jour et la date.

Le deuxième cas est celui où le signal C'₁ est au niveau logique haut et les signaux C'₂ et C'₃ au niveau logique bas. La première entrée des portes ET 91 et 92 étant alors au niveau logique haut, à la sortie de ces portes apparaissent respectivement les signaux SC2 et CD. Le signal SC2 parvient alors à travers la porte OU 92 sur l'entrée CL du compteur de jour 87 et le signal CD sur l'entrée C/D du même compteur. Les impulsions du signal SC2 générées par la rotation de la couronne 4 permettent alors de modifier, en plus ou en moins suivant le sens de rotation, le contenu du compteur des jours.

Dans le troisième cas, c'est le signal C'₂ qui est au niveau logique haut et les signaux C'₁ et C'₃ au niveau logique bas. Ce cas est similaire aux précédents, la première entrée des portes ET 93 et 94 étant au niveau logique haut, le signal SC2 parvient, à travers la porte OU 94, sur l'entrée CL du compteur de date 88 et le signal CD sur l'entrée C/D du même compteur. La rotation de la couronne 4 permet alors de modifier le contenu de ce compteur.

Enfin, dans le quatrième cas de fonctionnement du circuit 42, le signal C'₃ est au niveau logique haut et les signaux C'₁ et C'₂ au niveau logique bas. La première entrée des portes ET 89 et 90 étant au niveau logique haut, le signal SC2 parvient sur l'entrée CL du compteur de minutes 85 à travers la porte OU 95 et le signal CD sur l'entrée C/D des compteurs 85 et 86. Les impulsions du signal SC2, en réponse à la rotation de la couronne 4, permettent alors de corriger l'information horaire en modifiant le contenu des compteurs 85 et 86.

Une forme possible du schéma du circuit sélecteur d'affichage 43 est représentée sur la figure 9. Ce circuit comprend p circuits d'aiguillage tous identiques, référencés 100₁, 100₂,... 100p et q circuits d'aiguillage tous identiques, références 101₁, 101₂, ... 101_{q}. Ces circuits ont chacun sept entrées et une sortie et ils seront décrits en détail plus loin. Le circuit 100₁ reçoit sur sa première entrée le signal j₁, contenu dans le signal multiple SJ fourni par le circuit 42, sur sa deuxième entrée le Signal h₁, contenu dans le signal multiple SH, sur les 5 entrées suivantes, prises dans l'ordre croissant de leur numérotation, respectivement les signaux de commande F'₁, F'₂, C'₁, C'₃, C'₄ et il délivre sur sa sortie le signal x. Le circuit 100₂ reçoit sur ses deux premières entrées les signaux j₂ et h₂, sur les autres entrées les mêmes signaux de commande que le circuit 100₁ et il délivre sur sa sortie le signal x₂. Enfin, le circuit 100p, étant égal au plus élevé des deux nombres 1 ou k, reçoit sur ses deux premières entrées les signaux j₁ et hₖ, sur les autres entrées les mêmes signaux de commande que le circuit 100₁ et il délivre sur sa sortie le signal xp. Si par exemple 1 est supérieur à k alors p = 1 et, les signaux hₖ₊₁ à hp n'existant pas, les secondes entrées des circuits 100ₖ₊₁ à 100p seront toutes mises au niveau logique bas. Les signaux x₁, x₂, ... x de ce circuit définissent le signal multiple x (J; H). De façon analogue, le circuit 101₁ reçoit sur sa première entrée le signal d₁, sur sa deuxième entrée le signal m₁, sur les cinq entrées suivantes respectivement les signaux de commande F'₁, F'₂, C'₂, C'₃, C'₄ et il délivre sur sa sortie le signal y₁. Enfin pour le circuit 101_{q} peut être dit exactement la même chose que pour le circuit 100p à condition de remplacer j par d, h par m, l'indice 1 par n, l'indice k par j et l'indice p par q. Les signaux y₁, y₂,... _{Y}q de ces circuits définissent le signal multiple y (D; M).

Suivant l'état logique des signaux de commande F'₁, F'₂ C'₁, C'₃, C'₄, les circuits de sélection 100₁ à 100p transmettront sur leur sortie respective, soit les signaux j₁... j₁, soit les signaux h₁... hₖ. Ainsi dans le cas où l'un des signaux F'₁ ou C', est au niveau logique haut et les autres signaux de commande au niveau logique bas, le signal x₁ sera identique au signal j₁, le signal x₂ au signal j₂ etc. et finalement le signal x (J; H) sera identique au signal SJ. Par contre si c'est l'un des signaux F'₂, C'₃, C'₄ qui est au niveau logique haut et les autres signaux de commande au niveau logique bas, le signal de sortie x (J; H) sera identique au signal SH. Les circuits de sélection 101, à 101q fonctionnent de façon similaire. Si l'un des signaux F'₁ ou C'₂ est au niveau logique haut et les autres signaux de commande au niveau logique bas, le signal de sortie y₁ sera identique au signal d₁, le signal y₂ au signal d₂ etc. et finalement le signal y (D; M) sera identique au signal SD. Enfin si c'est l'un des signaux F'₂, C'₃, C'₄ qui est au niveau logique haut et les autres signaux de commande au niveau logique bas, le signal y (D; M) sera identique au signal SM.

Un exemple de réalisation du circuit d'aiguillages 100₁ est représenté sur la figure 10a. Ce circuit comprend deux portes ET 110 et 111 à deux entrées, deux portes OU 112 et 113 à deux entrées et une porte OU 114 à trois entrées. La première entrée de la porte ET 110 reçoit le signal j₁ et la seconde entrée de cette porte est reliée à la sortie de la porte OU 112. La première entrée de la porte OU 112 reçoit le signal F'₁ et la seconde entrée de cette porte reçoit le signal C'₁. La première entrée de la porte ET 111 reçoit le signal h₁ et la seconde entrée de cette porte est reliée à la sortie de la porte OU 114. Les trois entrées de la porte OU 114, prises dans l'ordre croissant de leur numérotation, reçoivent respectivement les signaux F'₂, C'₃ et C'₄. Enfin le signal x₁ est pris sur la sortie de la porte OU 113 dont une entrée est reliée à la sortie de la porte ET 110 et l'autre entrée à la sortie de la porte ET 111.

Le fonctionnement du circuit d'aiguillage 100, de la figure 10a est le suivant. Si l'un des signaux F', ou C', est au niveau logique haut et les autres signaux de commande F'₂, C'₃, C'₄ au niveau logique bas, la sortie de la porte OU 112 sera au niveau logique haut et la sortie de la porte OU 114 au niveau logique bas. La seconde entrée de la porte ET 111 étant au niveau logique bas, cette porte bloque le signal h₁ appliqué sur sa première entrée. La seconde entrée de la porte ET 110 étant par contre au niveau logique haut, elle laisse passer le signal j, que l'on retrouve ainsi à la sortie de la porte OU 113. Le signal x, est donc identique, dans ce cas, au signal j₁. Si maintenant c'est l'un des signaux F'₂, C'₃, C'₄ qui est au niveau logique haut et les autres signaux de commande F'₁, C', au niveau logique bas, alors la sortie de la porte OU 112 sera au niveau logique bas et la sortie de la porte OU 114 au niveau logique haut. Dans ce cas, c'est le signal j, qui est bloqué et le signal x, devient identique au signal h₁.

La structure du circuit d'aiguillages 101, représenté sur la figure 10b est identique à celle du circuit 100₁, les deux circuits comprenant les mêmes portes interconnectées de la même manière. Par contre, dans le circuit 101₁, la première entrée de la porte ET 110 reçoit le signal d₁ au lieu de j₁, la première entrée de la porte ET 111 reçoit le signal m₁ au lieu de h₁ et la seconde entrée de la porte OU 112 reçoit le signal C'₂ au lieu de C'₁. Les autres entrées des portes OU 112 et 114 reçoivent les mêmes signaux dans les deux circuits.

Le fonctionnement du circuit 101₁ de la figure 10b est également semblable à celui du circuit 100₁. En tenant compte du fait que des signaux différents sont appliqués sur certaines entrées des circuits 100, et 101₁, le signal y₁ sera identique au signal d₁ si l'un des signaux F'₁ ou C'₂ est au niveau logique haut et les autres signaux de commande au niveau logique bas. De même le signal y₁ sera identique au signal m₁ si c'est l'un des signaux F'₂, C'₃, C'₄ qui est au niveau logique haut et les autres signaux de commande au niveau logique bas.

La présente invention n'est pas limitée à l'exemple de réalisation qui vient d'être décrit. Par exemple les aiguilles de l'affichage analogique pourraient être remplacées par des disques portant des repères. De même l'affichage numérique pourrait être réalisé à l'aide de diodes électro-luminescentes, de dispositifs électrochromiques, etc. au lieu de cristaux liquides. La couronne pourrait avoir plus de deux positions axiales afin d'accroître ses possibilités de commandes. D'autres organes de commandes, par exemple des poussoirs actionnant des contacts, des touches capacitives, des senseurs photoélectriques etc. pourraient être utilisés à la place d'une couronne ou conjointement avec elle. Les impulsions de corrections pourraient être prises sur le diviseur de fréquence. L'affichage numérique pourrait avoir une indication des secondes; dans ce cas la montre pourrait comporter des moyens permettant d'aligner l'aiguille des minutes sur les secondes, de préférence automatiquement lorque l'on sort du mode de synchronisation. L'affichage numérique et l'affichage analogique pourraient, les deux, afficher la seconde, et dans ce cas le mode de synchronisation pourrait être réservé à l'alignement de l'aiguille de secondes sur les secondes de l'affichage numérique. Un mode de synchronisation supplémentaire pourrait être prévu pour permettre en plus d'aligner séparément l'aiguille des heures sur les heures de l'affichage numérique. Beaucoup de variantes sont possibles.

## Revendications

1. Montre électronique comprenant:
- une base de temps pour produire un signal de fréquence standard;
- un circuit pour diviser la fréquence dudit signal de fréquence standard;
- des organes indicateurs pour afficher un premier groupe d'informations de temps sous forme analogique, un desdits organes affichant la minute courante;
- un moteur pas à pas couplé mécaniquement auxdits organes indicateurs;
- un circuit de commande pour appliquer des impulsions motrices au moteur et entraîner le déplacement desdits organes indicateurs en réponse à des impulsions de temps fournies par le circuit diviseur de fréquence et à des impulsions de correction;
- un circuit de comptage recevant également des impulsions de temps dudit circuit diviseur de fréquence pour fournir des signaux représentatifs d'un second groupe d'informations de temps, l'une au moins des informations de ce second groupe faisant également partie du premier groupe;
- un dispositif d'affichage électro-optique relié audit circuit de comptage pour afficher les informations dudit second groupe sous forme numérique;
- des moyens de commande manuelle; et
- un circuit logique de sélection et de correction répondant à l'actionnement desdits moyens de commande manuelle pour placer la montre dans différents modes d'affichage pour chacun desquels une information de temps choisie est affichée par ledit dispositif d'affichage électro-optique, dans différents modes de correction pour chacun desquels une information affichée sous forme numérique peut être corrigée grâce à l'application par le circuit logique d'impulsions de correction audit circuit de comptage, ledit circuit logique appliquant également des impulsions de correction au circuit de commande du moteur lorsque l'information corrigée est celle qui est commune aux deux groupes, ladite information commune étant l'indication des minutes courantes et ledit organe indicateur des minutes avançant normalement de n pas par minute, n étant strictement supérieure à 1, de manière à modifier d'une même quantité l'indication sous forme analogique et l'indication sous forme numérique de cette information, et dans un mode supplémentaire de synchronisation dans lequel ladite information commune est affichée par le dispositif d'affichage électro-optique numérique et dans lequel ledit circuit logique répond à un actionnement desdits moyens de commande manuelle en appliquant des impulsions de correction seulement audit circuit de commande du moteur pour permettre d'amener l'indication sous forme analogique en concordance avec l'indication sous forme numérique de cette information, caractérisée par le fait que le circuit de commande (40) du moteur (41) est conçu pour amener ledit organe indicateur des minutes (2) automatiquement sur une minute entière lors du passage en mode de synchronisation et pour, dans ce mode, produire et appliquer au moteur (41) n impulsions motrices successives, en réponse à chaque impulsion de correction que ledit circuit de commande (40) reçoit dudit circuit logique (200).

2. Montre selon la revendication 1, caractérisée par le fait que ledit circuit logique (200) comporte des moyens (70; 71) pour empêcher l'application d'impulsions de temps au circuit de commande (40) du moteur (41) en mode de synchronisation.

3. Montre selon la revendication 1, caractérisée par le fait que ledit nombre n de pas par minute est égal à 2.

4. Montre selon l'une des revendications 1 ou 3, caractérisée par le fait que lesdits premier et second groupes comprennent une autre information de temps en commun, cette autre information commune étant l'indication des heures courantes.

5. Montre selon l'une des revendications précédentes, caractérisée par le fait que ledit moteur pas à pas (41) est un moteur bidirectionnel et que lesdits moyens de comptage (42) sont aptes à compter et à décompter afin de permettre une modification des informations de temps des deux groupes dans les deux sens.

6. Montre selon l'une des revendications précédentes, caractérisée par le fait que lesdits moyens de commande manuelle sont constitués par une couronne rotative (4), déplaçable entre au moins deux positions axiales et actionnant des contacts électriques (17; 18; 20) reliés audit circuit logique (200).

## Patentansprüche

1. Elektronische Uhr, bestehend aus:
- einer Zeitbasis zur Erzeugung eines Standardfrequenzsignals:
- einer Schaltung zum Teilen der Frequenz des genannten Standardfrequenzsignals;
- Organen für die Anzeige einer ersten Informationsgruppe in analoger Form, wobei eines der genannten Organe die laufende Minute anzeigt;
- einem mit den genannten Anzeigeorganen mechanisch gekuppelten Schrittmotor;
- einer Steuerschaltung, um am Motor Antriebsimpulse anzulegen und die Verstellung der genannten Anzeigeorgane motorisch anzutreiben bei Erscheinen von von der Frequenzteilerschaltung gelieferten Impulsen und von Korrekturimpulsen;
- einer Zählerschaltung, die ebenfalls die Zeitimpulse der genannten Frequenzteilerschaltung empfängt, um einer zweiten Zeitinformationsgruppe zugeordnete zu liefern, wobei mindestens eine der Informationen dieser zweiten Gruppe auch bei der ersten Gruppe beteiligt ist;
- einer elektrooptischen Vorrichtung, die mit der genannten Zählerschaltung verbunden ist, um die Informationen der genannten zweiten Gruppe in numerischer Form anzuzeigen;
- manuellen Steuermitteln; und
- einer logische Wahl- und Korrekturschaltung, die bei Betätigen der genannten manuellen Steuermittel die Uhr in verschiedene Anzeigemodi versetzt, für die jeweils eine gewählte Zeitinformation über die genannnte elektrooptische Anzeigeeinheit angezeigt wird, in verschiedene Korrekturmodi, für die jeweils eine in numerischer Form angezeigte Information durch Anlegen von aus der logischen Schaltung kommenden Korrekturimpulsen an die genannte Zählschaltung korrigiert werden kann, wobei die genannte logische Schaltung ausserdem auch Korrekturimpulse am Steuerkreis des Motors anlegt, wenn die korrigierte Information beiden Gruppen gemeinsam ist, wobei die genannte gemeinsame Information die Anzeige der laufenden Minuten ist und das genannte Minutenanzeigeorgan normalerweise mit n Schritten pro Minute läuft, wobei n grösser als 1 ist, so dass die Anzeige in analoger Form und die Anzeige in numerischer Form dieser Information beide um einen selben Betrag geändert werden, und in einen zusätzlichen Synchronisationsmodus, in welchem die genannte gemeinsame Information durch die elektrooptische numerische Anzeigevorrichtung angezeigt wird und in welchem die genannte logische Schaltung bei einer Betätigung der genannten manuellen Steuermittel Korrekturimpulse einzig an die genannte Steuerschaltung des Motors anlegt um zu gestatten, die Anzeige in analoger Form in übereinstimmung mit der Anzeige in numerischer Form zu bringen, dadurch gekennzeichnet, dass die Steuerschaltung (40) des Motors (41) so wirkt, dass das genannte Anzeigeorgan der Minuten (2) beim Übergang auf den Synchronisationsmodus automatisch auf eine ganze Minute geführt wird und dass sie in diesem Modus n aufeinanderfolgende Antriebsimpulse erzeugt und an den Motor (41) anlegt, und zwar bei jedem Korrekturimpuls, den die genannte Steuerschaltung (40) von der genannten logischen Schaltung (200) empfängt.

2. Uhr gemäss Anspruch 1, dadurch gekennzeichnet, dass die genannte logische Schaltung (200) Mittel (70; 71) umfasst, um das Anlegen von Zeitimpulsen an die genannte Steuerschaltung (40) des Motors (41) im Synchronisationsmodus zu verhindern.

3. Uhr gemäss Anspruch 1, dadurch gekennzeichnet, dass die genannte Anzahl von n Schritten pro Minute gleich 2 ist.

4. Uhr gemäss einem der Ansprüche 1 oder 3, dadurch gekennzeichnet, dass die genannte erste und die genannte zweite Gruppe eine weitere Zeitinformation gemeinsam haben, wobei diese weitere Information die Anzeige der laufenden Stunden ist.

5. Uhr gemäss einem der vorstehenden Ansprüche, dadurch gekennzeichnet, dass der genannte Schrittmotor (41) ein zweiseitig drehender Motor ist und dass die genannten Zählmittel (42) aufwärts und abwärts zählen können, um eine Änderung der Zeitinformationen der beiden Gruppen in beiden Richtungen zu gestatten.

6. Uhr gemäss einem der vorstehenden Ansprüche, dadurch gekennzeichnet, dass die genannten manuellen Steuermittel aus einer drehbaren Krone (4) bestehen, die zwischen mindestens zwei axialen Positionen verstellbar ist und elektrische Kontakte (17; 18; 20) betätigt, die mit der genannten logischen Schaltung (200) verbunden sind.

## Claims

1. An electronic watch comprising:
- a time base arranged to provide a standard frequency signal;
- a divider circuit arranged to divide said standard frequency signal;
- indicating means arranged to display a first group of time information items in analog form one of said means displaying the present minute;
- a stepping motor mechanically coupled to said indicating means;
- a control circuit arranged to supply drive pulses to the motor so as to effect displacement of said indicating means in response to time pulses provided by the divider circuit as well as to correcting pulses;
- a counting circuit likewise receiving time pulses from the divider circuit thereby to provide signals representing a second group of time information items of which at least one information item is included in said first group; an electro-optic display coupled to said counting circuit in order to display the second group of time information in digital form;
- manual control means; and
- a selecting and correcting logic circuit responsive to operation of said manual control means thereby to place the watch in different display modes for each of which a selected time information is displayed by said electro-optic display means and in different correction modes for each of which an information item displayed in digital form may be corrected through application by said logic circuit of correcting pulses to the counting circuit, said logic circuit likewise applying correcting pulses to the motor control circuit whenever the information to be corrected is that common to both groups, said common information being the indication of present minutes and said means displaying the minutes normally advancing by n steps per minute, n being always greater than 1, so as to modify by a same amount the analog display and the digital display of said information, and in a supplementary synchronisation mode in which said common information is displayed by the electro-optic digital display and in which said logic circuit responds to an operation of said manual control means by applying correcting pulses only to the motor control circuit to enable bringing the analog display into coincidence with the digital display of said information, characterized by the fact that the control circuit (40) for the motor (41) is designed to bring said minutes display means (2) automatically onto a whole minute at the time of passing into the synchronisation mode and in this mode to generate and apply to the motor (41) n successive motor pulses in response to each correction pulse that said control circuit (40) receives from said logic circuit (200).

2. A watch according to claim 1, characterized by the fact that said logic circuit (200) comprises means (70; 71) for preventing application of time pulses to the control circuit (40) for the motor (41) when in the synchronisation mode.

3. A watch according to claim 1, characterized by the fact that said number n of steps per minute equals 2.

4. A watch according to either of claims 1 or 3, characterized by the fact that said first and second groups comprise a further common information item, such further common information item being the indication of present hours.

5. A watch according to any of the preceding claims, characterized by the fact that said stepping motor (41) is a bidirectional motor and that said counting means (42) are adapted to count up and down in order to enable modification of the time information of both groups in both directions.

6. A watch according to any of the preceding claims, characterized by the fact that said manual control means are formed by a rotatable crown (4) shiftable between at least two axial positions and actuating electrical contacts (17; 18; 20) coupled to said logic circuit (200).
